# FASCICULE DE BREVET EUROPEEN

(11) **EP 0 857 917 B1**
(45) Date de publication et mention de la délivrance du brevet: **22.08.2001**
(21) Numéro de dépôt: 98400219.6
(22) Date de dépôt: 03.02.1998
(51) Int. Cl.: F23N 5/24

(54) **Procédé et dispositif pour la signalisation optique d'une perturbation d'une installation de chauffe**
Verfahren und Vorrichtung zur optische Meldung einer Störung in einer Heizanlage
Method and device for optical signaling of a failure of a heating installation

(30) Priorité: 05.02.1997 DE 19704329
(43) Date de publication de la demande: 12.08.1998
(73) Titulaire: Crouzet GmbH, 40721 Hilden (DE)
(72) Inventeur: Baranowsky, Rudolf, 94117 Arcueil Cedex (FR)
(74) Mandataire: Guérin, Michel

(56) Documents cités:
- EP-A- 0 616 172
- PATENT ABSTRACTS OF JAPAN vol. 014, no. 357 (M-1005), 2 août 1990 & JP 02 126020 A (SANYO ELECTRIC CO LTD), 15 mai 1990,
- PATENT ABSTRACTS OF JAPAN vol. 008, no. 267 (M-343), 7 décembre 1984 & JP 59 137721 A (MATSUSHITA DENKI SANGYO KK), 7 août 1984,
- PATENT ABSTRACTS OF JAPAN vol. 009, no. 135 (M-386), 11 juin 1985 & JP 60 016224 A (MATSUSHITA DENKI SANGYO KK), 28 janvier 1985,
- PATENT ABSTRACTS OF JAPAN vol. 016, no. 229 (M-1255), 27 mai 1992 & JP 04 045316 A (SANYO ELECTRIC CO LTD), 14 février 1992,
- PATENT ABSTRACTS OF JAPAN vol. 014, no. 196 (M-0964), 20 avril 1990 & JP 02 037213 A (MATSUSHITA ELECTRIC IND CO LTD), 7 février 1990,
- PATENT ABSTRACTS OF JAPAN vol. 010, no. 062 (M-460), 12 mars 1986 & JP 60 207832 A (TOUTOU KIKI KK), 19 octobre 1985,

## Description

L'invention concerne un procédé et un dispositif pour la signalisation optique des perturbations d'une installation de chauffe ou d'une partie d'une installation de chauffe.

Les installations de chauffe utilisant du fuel, du gaz ou d'autres combustibles pour produire de la chaleur, sont mises en oeuvre tant dans les habitations que dans l'industrie. Les installations de chauffe au gaz et au fuel notamment comportent un brûleur servant à démarrer et entretenir le processus de combustion. Le régime de démarrage ainsi que le fonctionnement du brûleur sont normalement contrôlés de façon automatique.

On connaît un dispositif pour la signalisation optique des perturbations d'une installation de chauffe, notamment d'une panne fonctionnelle de l'installation de chauffe à la suite d'un arrêt fonctionnel du brûleur, où la perturbation est signalée grâce à l'allumage ininterrompu d'un moyen lumineux. Afin d'assurer une suppression rapide de la panne, le dispositif relève le type de la perturbation, attribue un nombre aux diverses perturbations possibles et affiche le nombre concerné dans un regard en faisant tourner une roue portant les nombres sur sa circonférence.

Un autre dispositif, décrit dans le document EP 0 616 172(A), comprend un nombre limité d'afficheurs optioues et un microprocesseur qui détecte la présence d'une perturbation et allume l'afficheur relatif à la perturbation survenue dans une installation de chauffe. En outre, le document JP 2 126 020(A) décrit un dispositif de détection et de signalisation de dysfonctionnement d'un brûleur comprenant un seul élément d'affichage optique et produisant des séquences lumineuses caractérisées par un rapport variable des périodes d'allumage et d'extinction en fonction du type de perturbation.

S'orientant sur l'évolution technique générale, l'invention a pour objectif de réaliser un système de surveillance électronique d'une installation de chauffe qui se passe de tout dispositif d'affichage mécanique et permet néanmoins un diagnostic aisé des perturbations.

La présente invention a donc pour tâche de proposer un procédé pour la signalisation optique des perturbations d'une installation de chauffe ou d'une partie d'une installation de chauffe, notamment d'un brûleur. Une seconde tâche de la présente invention est de proposer un dispositif adéquat sensiblement exempt d'usure et dont les éléments constitutifs sont aussi peu encombrants que possible.

Conformément à l'invention, ces tâches sont réalisées par un procédé présentant les caractéristiques de la revendication 1 et par un dispositif présentant les caractéristiques de la revendication 3. Certaines variantes de l'invention font l'objet des sous-revendications respectives.

Suivant le procédé selon l'invention, l'apparition et le type d'une perturbation fonctionnelle sont détectés par un microprocesseur, puis des données relatives à un signal attribué au type de perturbation sont enregistrées dans une mémoire, ledit signal étant visualisé périodiquement ou sur appel grâce à un afficheur optique. En alternative à l'affichage périodique ou l'affichage sur appel, le signal est affiché après un ou plusieurs intervalles de temps suivant l'apparition de la perturbation, par exemple après une minute, dix minutes ou trente minutes. Un appel d'affichage peut se faire une ou plusieurs fois au lieu ou en complément de cela.

Selon une variante du procédé, le signal se présente sous la forme d'une série d'impulsions attribuée au type de la perturbation concernée, qui est transformée au niveau de l'afficheur optique en une série d'impulsions optiques, de préférence lumineuses. Les afficheurs optiques peuvent comporter, par exemple, des diodes électroluminescentes ou des lampes incandescentes. La préférence est données aux variantes du procédé selon lesquelles un certain nombre d'impulsions lumineuses, de préférence des impulsions lumineuses de durée égale, sont attribuées à chacune des perturbations.

Selon une seconde variante du procédé, l'afficheur optique signale l'apparition d'une perturbation d'abord par un signal continu et n'émet la série d'impulsions attribuée au type de la perturbation qu'après l'appel d'affichage entré par l'opérateur. Par signal continu on entend, par exemple, l'allumage ininterrompu d'une ou de plusieurs diodes électroluminescentes. Un avantage de cette variante du procédé réside dans le fait qu'un seul afficheur optique suffit pour signaler tant la présence d'une perturbation que le type de la perturbation. Un dispositif adapté peut donc être placé derrière une paroi de protection comportant une ouverture pour l'afficheur optique.

Il s'avère favorable que l'appel d'affichage de la série d'impulsions attribuée au type de la perturbation soit déclenché au moyen d'un bouton. Selon une variante particulièrement préférée, le même bouton sert également à la remise en fonctionnement de l'installation de chauffe ou de la partie concernée de cette installation de chauffe. Lorsque l'actionnement continu du bouton durant un intervalle dépasse un intervalle prédéfini, il déclenche l'appel d'affichage de la série d'impulsions attribuée au type de la perturbation. Cet intervalle peut être défini, par exemple, par une durée de 3 à 5 secondes.

Un exemple de réalisation du procédé selon l'invention est donné ci-après : dès l'apparition d'une perturbation dans une installation de chauffe, l'alimentation du combustible est immédiatement coupée, ce qui est signalé par un signal continu se traduisant par l'allumage ininterrompu de deux diodes électroluminescentes. L'actionnement d'un bouton pendant une durée de 3 secondes au moins, efface le signal continu et déclenche l'émission d'une série d'impulsions lumineuses de durée égale attribuée au type de la perturbation. Dans la présente description, une série d'impulsions lumineuses peut être synonyme d'une impulsion lumineuse unique. Dans une installation de chauffe comportant un brûleur à soufflerie, c'est-à-dire une chambre de combustion fermée, une impulsion lumineuse unique signifie qu'un pressostat a signalé un défaut avant le démarrage de la soufflerie et qu'une perturbation est donc intervenue. Un autre exemple de la signification d'une série d'impulsions lumineuses est celle d'une série de six impulsions lumineuses. Dans ce cas, la flamme s'est éteinte durant le fonctionnement du brûleur. Dans certains cas moins fréquents, il existe plusieurs causes de défauts engendrant alors l'affichage de plusieurs séries d'impulsions lumineuses différentes. L'appel d'affichage de la (des) série(s) d'impulsions peut être répété à volonté en appuyant sur le bouton comme décrit ci-dessus. Cependant, un actionnement du bouton pendant une durée inférieure à 3 secondes, ne déclenche aucun affichage de défaut, mais un redémarrage de l'installation de chauffe.

Selon l'une des variantes du procédé conforme à l'invention, les signaux optiques apparaissant sur l'afficheur optique sont remplacés ou complétés par des signaux sonores générés par une source de sons.

Le dispositif selon l'invention comprend un microprocesseur pour détecter l'apparition d'une perturbation et le type de perturbation, et au moins une mémoire de données pour enregistrer les données relatives à un signal attribué au type de la perturbation, sachant que le microprocesseur peut activer un afficheur optique à l'aide du signal correspondant aux données. La préférence est donnée à une variante du dispositif selon laquelle le signal est constitué d'une série d'impulsions attribuée au type de la perturbation concernée qui peut être transformée en une série d'impulsions lumineuses au niveau de l'afficheur optique. La mémoire de données peut être un composant de mémoire utilisé couramment en microélectronique, ou il peut être également intégré dans le microprocesseur. La mémoire de données peut éventuellement être sujette à l'application d'une tension d'alimentation.

Selon une autre variante, le dispositif comporte un transistor permettant d'activer l'afficheur optique à partir du microprocesseur. Le microprocesseur et le transistor ou le transistor et l'afficheur optique peuvent être reliés entre eux, par exemple, au moyen de câbles électriques et autres composants électriques tels que des résistances électriques ou des circuits intégrés.

Suivant une variante favorable du dispositif selon l'invention, l'afficheur optique possède une ou plusieurs diodes électroluminescentes, rouges de préférence. une variante préférée comporte un bouton permettant l'appel d'affichage du signal attribué au type de la perturbation. Il est alors particulièrement préférable que le bouton et l'afficheur optique soient intégrés ensemble dans un composant électrique.

L'un des avantages de l'invention réside dans l'utilisation d'un microprocesseur permettant de détecter l'apparition et le type d'une perturbation. Un microprocesseur est peu encombrant et, à condition de prévoir un refroidissement suffisant, fonctionne de manière fiable et notamment en régime continu.

Il est possible d'utiliser plusieurs afficheurs optiques pour la signalisation optique. Ainsi, les diverses causes de perturbation peuvent être signalées, par exemple, au moyen de signaux lumineux de couleurs ou combinaisons de couleurs différentes. Il est en outre possible de signaler la présence d'une perturbation par un signal lumineux d'un moyen lumineux et la cause de la perturbation par un signal lumineux d'un second moyen lumineux. Dans l'intérêt d'un encombrement réduit, on utilise à cet effet des diodes électroluminescentes, éventuellement de couleur différente.

Pour une meilleure compréhension, une variante de réalisation du dispositif selon l'invention est décrite ci-dessous à l'aide du dessin. Les diverses figures du dessin montrent :
- Fig. 1:: une installation de chauffe, et
- Fig. 2 :: une variante de réalisation du dispositif selon l'invention.

La figure 1 montre une installation de chauffe 2 comportant un brûleur 3 et un dispositif pour la signalisation optique des perturbations d'une installation de chauffe 2. Ces perturbations s'expriment notamment par un arrêt indésirable de l'installation de chauffe 2. Le dispositif 1 possède une ou plusieurs diodes électroluminescentes 5 connectées en parallèle. La figure 2 représente une vue en perspective agrandie du dispositif 1. Pour une meilleure compréhension, la vue est schématisée et largement simplifiée. Dans le boîtier 10 est disposé un microprocesseur 4 qui contrôle le fonctionnement du brûleur 3 et déclenche, dès l'apparition d'une perturbation, l'allumage ininterrompu d'une diode électroluminescente 5 intégrée dans le bouton 7. A cet effet, le microprocesseur 4 active la diode électroluminescente 5 par l'intermédiaire du transistor 6. La fermeture du contact électrique ouvert 11 représenté dans le bouton 7, déclenche un signal de commande faisant que le microprocesseur 4 coupe l'éclairage ininterrompu de la diode électroluminescente 5 et l'active de telle façon que ladite diode électroluminescente 5 émette un nombre d'impulsions lumineuses caractérisant le type de la perturbation. Pendant que l'électrode électroluminescente 5 est allumée de façon ininterrompue, l'information concernant le type de la perturbation est stockée dans la mémoire de données 8. En fonction de cette information, le microprocesseur 4 ayant reçu le signal de commande, définit le nombre d'impulsions à émettre. Le microprocesseur 4 est relié au transistor par l'intermédiaire d'une ligne électrique 9, ledit transistor étant relié à la diode électroluminescente 5 par l'intermédiaire d'une autre ligne électrique 9. La figure 2 montre en outre des lignes électriques 9 entre le microprocesseur 4 et le contact électrique de fermeture incorporé dans le composant du bouton 7, ainsi qu'entre le microprocesseur 4 et la mémoire de données 8. Le terme de ligne électrique employé ici sous-entend également une chaîne de liaisons électriques partielles comportant d'autres composants électriques interconnectés.

Grâce à l'utilisation de composants électroniques peu sujets à l'usure que l'on fabrique aujourd'hui en grande série et à un prix unitaire réduit, le dispositif selon l'invention permet, dès l'intervention d'une perturbation fonctionnelle, l'affichage fiable de l'apparition et du type de perturbation d'une installation de chauffe ou d'une partie de cette installation.

## Revendications

1. Procédé pour la signalisation optique des perturbations d'une installation de chauffe (2) ou d'une partie (3) d'une installation de chauffe (2), notamment d'un brûleur, dans laquelle l'apparition et le type d'une perturbation sont détectés par un microprocesseur (4) et des données relatives à un signal attribué au type de la perturbation sont enregistrées dans une mémoire (8), caractérisé en ce que, dès l'apparition d'une perturbation, un afficheur optique (5) contrôlé par le microprocesseur indique ce fait tout d'abord par un signal permanent, et en ce qu'un nombre défini d'impulsions lumineuses, de préférence de durée égale, est attribué à chaque type de perturbation, la série d'impulsions correspondant au type de la perturbation n'étant émise par l'afficheur optique que sur un appel d'affichage déclenché par un opérateur à l'aide d'un bouton (7) de commande de redémarrage de l'installation.

2. Procédé selon la revendication 1, caractérisé en ce que l'actionnement continu du bouton pendant une durée supérieure à une durée prédéfinie, par exemple plus de 3 à 5 secondes, déclenche l'appel d'affichage de la série d'impulsions attribuée au type de la perturbation.

3. Dispositif pour la signalisation optique des perturbations d'une installation de chauffe (2) ou d'une partie (3) d'une installation de chauffe (2), notamment d'un brûleur, comportant un microprocesseur (4) pour détecter l'apparition et le type d'une perturbation et au moins une mémoire de données (8) permettant d'enregistrer les données relatives à la perturbation, et un afficheur optique (5) commandé par le microprocesseur, caractérisé en ce que des moyens de programmation sont prévus pour que, dès l'apparition d'une perturbation, l'afficheur optique (5) indique ce fait tout d'abord par un signal permanent, et émette ensuite un nombre défini d'impulsions lumineuses, de préférence de durée égale, pour chaque type de perturbation, la série d'impulsions correspondant au type de la perturbation n'étant émise par l'afficheur optique que sur un appel d'affichage déclenché par un opérateur à l'aide d'un bouton (7) de commande de redémarrage de l'installation.

4. Dispositif selon la revendication 3 caractérisé en ce ledit dispositif (1) comporte un transistor (6) par l'intermédiaire duquel le microprocesseur (4) commande l'afficheur optique (5).

5. Dispositif selon l'une quelconque des revendications 3 et 4, caractérisé en ce que l'afficheur optique (5) comporte une ou plusieurs diodes électroluminescentes, de préférence rouges.

6. Dispositif selon l'une des revendications 3 à 5, caractérisé en ce que le bouton (7) et l'afficheur optique (5) sont intégrés ensemble dans un composant électrique.

## Patentansprüche

1. Verfahren zur optischen Meldung der Störungen einer Heizanlage (2) oder eines Teils (3) einer Heizanlage (2), bei dem das Auftreten und die Art einer Störung von einem Mikroprozessor erfaßt werden und Daten bezüglich eines für die Art der Störung typischen Signals in einem Speicher (8) gespeichert werden, dadurch gekennzeichnet, daß bei Auftreten einer Störung ein optisches Anzeigeorgan (5), das vom Mikroprozessor gesteuert wird, diesen Umstand zuerst durch ein Dauersignal anzeigt, und daß eine definierte Anzahl von Leuchtimpulsen, vorzugsweise gleicher Dauer, jeder Art von Störungen zugeordnet ist, wobei die der Art der Störung jeweils entsprechende Impulsfolge vom optischen Anzeigeorgan erst nach einer von einer Bedienungsperson mithilfe einer Taste (7) zur Steuerung des Wiedereinschaltens der Anlage ausgelösten Anfrage ausgesendet wird.

2. Verfahren nach Anspruch 1, dadurch gekennzeichnet, daß durch kontinuierliches Drücken der Taste während einer Dauer oberhalb eines bestimmten Grenzwerts, beispielsweise von drei bis fünf Sekunden, die Anforderung der Anzeige hinsichtlich der der Art der Störung zugeordneten Impulsfolge ausgelöst wird.

3. Vorrichtung zur optischen Meldung der Störungen einer Heizanlage (2) oder eines Teils (3) einer Heizanlage (2), insbesondere eines Brenners, mit einem Mikroprozessor (4), der das Auftreten und die Art einer Störung erfaßt, mit mindestens einem Datenspeicher (8), der die Daten bezüglich der Störung speichern kann, und mit einem optischen Anzeigeorgan (5), das vom Mikroprozessor gesteuert wird, dadurch gekennzeichnet, daß Mittel zur Programmierung vorgesehen sind, sodaß bei Auftreten einer Störung das optische Anzeigeorgan (5) diese Tatsache zuerst durch ein Dauersignal meldet und dann eine definierte Anzahl von Lichtimpulsen, vorzugsweise gleicher Dauer, für jede Art der Störungen aussendet, wobei die für die Art der Störung typische Folge von Impulsen vom optischen Anzeigeorgan erst nach einer Anforderung der Anzeige ausgesendet wird, die eine Bedienungsperson über eine Taste (7) zur Steuerung des Wiedereinschaltens der Anlage ausgelöst wird.

4. Vorrichtung nach Anspruch 3, dadurch gekennzeichnet, daß die Vorrichtung (1) einen Transistor (6) enthält, über den der Mikroprozessor (4) das optische Anzeigeorgan (5) steuert.

5. Vorrichtung nach einem beliebigen der Ansprüche 3 und 4, dadurch gekennzeichnet, daß das optische Anzeigeorgan (5) eine oder mehrere Elektrolumineszenzdioden vorzugsweise roter Farbe enthält.

6. Vorrichtung nach einem der Ansprüche 3 bis 5, dadurch gekennzeichnet, daß die Taste (7) und das optische Anzeigeorgan (5) in einem gemeinsamen elektrischen Bauelement integriert sind.

## Claims

1. Method for the optical signalling of disturbances of a heating installation (2) or of a part (3) of a heating installation (2), in particular of a burner, in which the occurrence and the type of a disturbance are detected by a microprocessor (4) and data relating to a signal allocated to the type of the disturbance are recorded in a memory (8), characterized in that, as soon as a disturbance occurs, an optical display (5) controlled by the microprocessor indicates this fact firstly by a permanent signal, and in that a defined number of light pulses, preferably of equal duration, is allocated to each type of disturbance, the series of pulses corresponding to the type of the disturbance being emitted by the optical display only upon a request for display triggered by an operator with the aid of a button (7) for controlling the restarting of the installation.

2. Method according to Claim 1, characterized in that the continuous actuation of the button for a duration greater than a predefined duration, for example more than 3 to 5 seconds, triggers the request to display the series of pulses allocated to the type of the disturbance.

3. Device for the optical signalling of disturbances of a heating installation (2) or of a part (3) of a heating installation (2), in particular of a burner, comprising a microprocessor (4) for detecting the occurrence and the type of a disturbance, and at least one data memory (8) making it possible to record the data relating to the disturbance, and an optical display (5) controlled by the microprocessor, characterized in that programming means are provided so that, as soon as a disturbance occurs, the optical display (5) indicates this fact firstly by a permanent signal, and then emits a defined number of light pulses, preferably of equal duration, for each type of disturbance, the series of pulses corresponding to the type of the disturbance being emitted by the optical display only upon a request for display triggered by an operator with the aid of a button (7) for controlling the restarting of the installation.

4. Device according to Claim 3, characterized in that the said device (1) includes a transistor (6) by way of which the microprocessor (4) controls the optical display (5).

5. Device according to either of Claims 3 and 4, characterized in that the optical display (5) includes one or more light-emitting diodes, preferably red.

6. Device according to one of Claims 3 to 5, characterized in that the button (7) and the optical display (5) are integrated together into an electrical component.
